# EUROPÄISCHE PATENTANMELDUNG

(11) **EP 4 786 682 A1**
(43) Veröffentlichungstag der Anmeldung: **05.08.2026**
(21) Anmeldenummer: 25155625.4
(22) Anmeldetag: 03.02.2025
(51) Int. Cl.: E02D 17/13, E02F 3/20

(54) **FRÄSVORRICHTUNG**

(71) Anmelder: BAUER Maschinen GmbH, 86529 Schrobenhausen (DE)
(72) Erfinder: SCHMID, Heiner, 86551 Aichach (DE); PEYERL, Andreas, 86558 Hohenwart (DE)
(74) Vertreter: Wunderlich & Heim Patentanwälte PartG mbB

(57) **Zusammenfassung**

Die Erfindung betrifft eine Fräsvorrichtung zum Erstellen eines Frässchlitzes im Boden, mit einem Trägergerät, einem am Trägergerät gelagerten Mast oder Auslegerarm und einer Schlitzwandfräse, welche über mindestens zwei Tragseile an dem Mast oder Auslegerarm des Trägergerätes aufgehängt und in einer vertikalen Längsrichtung verstellbar ist, wobei die Schlitzwandfräse einen sich in einer Längsrichtung erstreckenden Fräsenrahmen aufweist, an dessen unterem Endbereich zwei Paare von Fräsrädern zum Fräsen des Bodens drehbar gelagert und rotierend antreibbar sind sowie an dessen oberem Endbereich eine Aufhängeeinrichtung angeordnet ist, welche mit den zwei Tragseilen verbunden ist. Nach der Erfindung ist vorgesehen, dass die Aufhängeeinrichtung eine Wippe aufweist, welche schwenkbar um eine in einer Querrichtung gerichteten Wippenachse an einem Tragrohrelement gelagert ist, welches sich zwischen der Wippe und dem Fräsenrahmen erstreckt, wobei ein erstes Tragseil an einem ersten Seitenbereich der Wippe und ein zweites Tragseil an einem zweiten Seitenbereich der Wippe angebracht sind, und dass an dem Tragrohrelement mindestens ein von der Wippenachse beabstandetes Gelenk, insbesondere ein Schwenkgelenk und/oder ein Drehgelenk, angeordnet ist.

## Beschreibung

Die Erfindung betrifft eine Fräsvorrichtung zum Erstellen eines Frässchlitzes im Boden, mit einem Trägergerät, einem am Trägergerät gelagerten Mast oder Auslegerarm und einer Schlitzwandfräse, welche über mindestens zwei Tragseile an dem Mast oder Auslegerarm des Trägergerätes aufgehängt und in einer vertikalen Längsrichtung verstellbar ist, wobei die Schlitzwandfräse einen sich in einer Längsrichtung erstreckenden Fräsenrahmen aufweist, an dessen unterem Endbereich zwei Paare von Fräsrädem zum Fräsen des Bodens drehbar gelagert und rotierend antreibbar sind sowie an dessen oberem Endbereich eine Aufhängeeinrichtung angeordnet ist, welche mit den zwei Tragseilen verbunden ist, gemäß dem Oberbegriff des Anspruchs 1.

Aus der EP 2 378 002 A1 ist eine Fräsvorrichtung bekannt, bei der eine Schlitzwandfräse an einer Aufhängeeinrichtung mittels eines Tragseiles an zwei Strängen aufgehängt ist. In der Aufhängeeinrichtung ist eine drehbare Umlenkrolle untergebracht, um welche das Tragseil geführt ist, wodurch die beiden Tragstränge gebildet sind. Bei einer derartigen Aufhängung mit einem einzelnen um eine Umlenkrolle geführten Tragseil ist eine sozusagen frei pendelnde Aufhängung und damit eine weitgehend querkraftfreie Halterung der Schlitzwandfräse gewährleistet. Dies ist für ein möglichst vertikales Fräsen in den Boden vorteilhaft. Zudem ergibt sich ein Flaschenzugeffekt, was die aufzubringenden Hubkräfte vermindert, üblicherweise etwa halbiert. Allerdings besteht bei dieser Aufhängung ein Problem darin, dass mit zunehmender Größe und damit zunehmendem Gewicht der Fräse ein entsprechend starkes Tragseil mit einem größeren Seildurchmesser zu wählen ist. Stärkere Tragseile mit großem Seildurchmesser benötigen größere Umlenkrollen mit deutlich größerem Rollendurchmesser. Der Durchmesser eines Tragseiles kann nicht beliebig vergrößert werden. Wird der Rollendurchmesser größer als die Schlitzbreite, kann die Fräse nicht mehr vollständig in den Schlitz eintauchen.

Zudem ist die Lagerung einer Umlenkrolle an der Seilaufhängung am oberen Ende der Schlitzwandfräse problematisch, da diese mit der Stützsuspension im Frässchlitz, welche häufig eine Bentonitsuspension oder sogar eine abbindbare Zementsuspension ist, in Kontakt kommen kann. Nach jedem Fräsbetrieb sind daher an einer solchen Aufhängeeinrichtung aufwändige Reinigungsmaßnahmen und Wartungen notwendig.

Der Erfindung liegt die **Aufgabe** zugrunde, eine Fräsvorrichtung anzugeben, bei welcher eine effiziente Aufhängung mit guter Ausrichtbarkeit einer Schlitzwandfräse gegeben ist.

Die Aufgabe wird nach der Erfindung mit einer Fräsvorrichtung mit den Merkmalen des Anspruchs 1 gelöst. Bevorzugte Ausführungen der Erfindung sind in den abhängigen Ansprüchen angegeben.

Gemäß einem ersten Aspekt der Erfindung wird die Schlitzwandfräse an zumindest zwei Tragseilen aufgehängt, welche getrennt voneinander sind. Somit teilt sich die Gesamtlast der angehängten Schlitzwandfräse auf mehrere Tragseile auf, so dass diese entsprechend einen kleineren Seildurchmesser haben können. Zudem können die einzelnen Tragseile jeweils über eine einzelne Seilwinde angetrieben sein, so dass diese gegenüber einer einzelnen Hauptwinde mit nur einem Tragseil mit einer geringeren Leistung ausgelegt werden können.

Bei der Aufhängung einer Schlitzwandfräse an zumindest zwei Tragseilen kann es unabhängig von der Antriebsart etwa aufgrund von im Betrieb entstehenden unterschiedlichen Dehnungen der relativ langen Tragseile, jedoch insbesondere bei der Verwendung mehrerer Seilwinden selbst bei einer sehr guten Synchronisation der Seilwinden, zu merklichen Unterschieden zwischen den einzelnen Tragseilen kommen, insbesondere zu Verschiebungen zwischen den Seilenden. Schon relativ kleine Verschiebungen von wenigen Zentimetern, etwa bei der Aufhängung mittels zweier Tragseile, können eine ungleiche Lastverteilung und damit eine merkliche Verkippung der so aufgehängten Schlitzwandfräse aus einer Vertikalen bewirken.

Diese Verkippung kann sich ungünstig auf den Fräsbetrieb auswirken, da die Schlitzwandfräse aus einer typischerweise vertikalen Soll-Fräsrichtung abgelenkt werden kann. Bereits kleinere Ablenkungen der Schlitzwandfräse beim Erstellen eines Frässchlitzes können zu Fehlpositionierungen eines darin gebildeten Schlitzwandsegmentes führen. Werden aus einzelnen Schlitzwandsegmenten Schlitz- oder Dichtwände im Boden erstellt, können sich durch fehlerhaft erstellte, also nicht exakt ausgerichtete, Schlitzwandsegmente Fehlstellen und Undichtigkeiten in einer Schlitz- und Dichtwand ergeben. Um dem vorzubeugen, ist gemäß einem weiteren Aspekt der Erfindung eine Wippe angeordnet, welche schwenkbar um eine in einer quer zur Vortriebsrichtung oder Längsrichtung gerichteten Wippenachse gelagert ist. Unterschiede zwischen den Tragseilen von mehreren Zentimetern können so durch die schwenkbare Wippe pendelnd ausgeglichen werden, wobei eine angehängte Schlitzwandfräse trotz gewisser Längenunterschiede von mehreren, vorzugsweise zwei Tragseilen weiter vertikal ausgerichtet bleibt. Die vorzugsweise zwei Tragseile sind dabei an den gegenüberliegenden Seitenbereichen der Wippe angebracht.

Die Wippenachse kann dabei durch einen Achsbolzen gebildet sein, welcher an der Schlitzwandfräse angeordnet ist. Dabei ist es gemäß einem weiteren Aspekt der Erfindung vorgesehen, dass die in einer Querrichtung gerichtete Wippenachse an einem Tragrohrelement angeordnet ist, welches sich zwischen der Wippe und dem Fräsenrahmen erstreckt. Die Wippenachse kann so gegenüber dem eigentlichen Fräsenrahmen nach oben beabstandet sein, dass sich ein verbessertes und besonders zuverlässiges Auspendeln und Ausrichten der Schlitzwandfräse ergeben kann.

Schließlich wird eine exakte vertikale Ausrichtung der aufgehängten Schlitzwandfräse noch dadurch verbessert, dass an dem Tragrohrelement mindestens ein von der Wippenachse beabstandetes Gelenk, insbesondere ein Schwenk- und/oder ein Drehgelenk, angeordnet ist. Ein Schwenkgelenk kann dabei vorzugsweise eine Schwenkachse aufweisen, welche quer zur Wippenachse und/oder quer zur Längsrichtung der Schlitzwandfräse gerichtet ist. Hierdurch kann insbesondere in Kombination mit der Wippenachse eine Art kardanische Aufhängung der Schlitzwandfräse bewirkt werden. Das Tragrohrelement ist als ein stangenförmiges Tragelement zu verstehen, welches nicht notwendigerweise als ein hohles Rohr ausgeführt sein muss. Es kann auch mehrteilig ausgebildet sein, so dass etwa ein oder mehrere Gelenke zwischen einzelnen Abschnitten oder Elementen des Tragrohrelementes angeordnet sein können.

Bei einer alternativen oder zusätzlichen Anordnung eines Drehgelenkes mit einer insbesondere in Längsrichtung der Schlitzwandfräse ausgerichteten Drehachse kann zusätzlich eine Übertragung von Querkräften und Drehmomenten aus der Seilaufhängung mit den mindestens zwei Tragseilen auf die Schlitzwandfräse vermieden oder stark reduziert werden. Dies erleichtert eine exakte Ausrichtung einer an mehreren Tragseilen aufgehängten Schlitzwandfräse.

Insgesamt wird nach der Erfindung so eine Fräsvorrichtung erreicht, bei welcher in effizienter Weise eine Schlitzwandfräse mit mindestens zwei Tragseilen aufgehängt werden kann, wobei die Gefahr einer Übertragung von Quer- und Kippkräften aus dieser Seilaufhängung auf die Schlitzwandfräse und eine Dauerbelastung einer der beiden Winden weitgehend vermieden wird.

Grundsätzlich können die Tragseile in jeder geeigneten Weise an den gegenüberliegenden Seitenbereichen der Wippe angebracht sein. Besonders zweckmäßig ist es nach einer Ausführungsform der Erfindung, dass die Tragseile über leicht lösbare Verbindungseinrichtungen, insbesondere Taschenschlösser oder Kauschen-Bolzen-Verbindungen, an der Wippe auslenkbar angebracht sind. Durch eine auslenkbare Anbringung der vorzugsweise zwei Tragseile an der Wippe kann weitergehend der Einwirkung von Querkräften schon durch die Tragseile auf die Wippe entgegengewirkt werden. Die Verbindungen sind dabei vorzugsweise leicht lösbar, so dass etwa zu Transportzwecken der Fräsvorrichtung die Schlitzwandfräse einfach von den Tragseilen und damit von dem Trägergerät getrennt werden kann. Taschenschlösser sind zusammensteckbare Verbindungseinrichtungen, während Kauschen-Bolzen-Verbindungen besonderes robuste und effizient zu beschaffende Seilverbindungen darstellen.

Eine weitere vorteilhafte Ausgestaltung der Erfindung besteht darin, dass an dem Tragrohrelement eine Anschlageinrichtung zum Begrenzen eines Schwenkwinkels der Wippe angeordnet ist. Dies ermöglicht eine Begrenzung der Wippenbewegung bei größeren Tragseildifferenzen. In bestimmten Einzelfällen, etwa zur gezielten Beeinflussung der Auslenkung einer Schlitzwandfräse aus der Vertikalen, kann es erwünscht sein, durch Verstellung der vorzugsweise zwei Tragseile zueinander eine gezielte Verkippung der Schlitzwandfräse zu bewirken.

Für eine besonders störungsfreie Aufhängung der Schlitzwandfräse in Bezug auf Querkräfte ist es nach einer Weiterbildung der Erfindung vorteilhaft, dass das Schwenkgelenk unterhalb der Wippenachse angeordnet ist und eine Schwenkachse aufweist, welche in einer Querrichtung quer zur Längsrichtung gerichtet, vorzugsweise auch quer zur Wippenachse, gerichtet ist. Insbesondere kann die Schwenkachse in einem rechten Winkel zur Wippenachse und zur Längsrichtung der Schlitzwandfräse stehen, so dass eine Art kardanische Aufhängung durch die Wippenachse und die Schwenkachse gebildet ist. Eine Anordnung mit einer Schwenkachse unterhalb der Wippenachse reduziert in besonderem Maße die Gefahr einer Übertragung von unerwünschten Querkräften und Momenten aus der Aufhängung auf die Schlitzwandfräse. Zudem kann dies beim Aufstellen der Fräse aus der Horizontalen hilfreich sein.

Gemäß einer weiteren Ausgestaltungsform der Erfindung ist es bevorzugt, dass die Aufhängeeinrichtung eine Schottplatte aufweist, welche auf einer Oberseite erste Anschlüsse zum lösbaren Anschließen von Versorgungsleitungen von dem Trägergerät und auf einer Unterseite zweite Anschlüsse zum lösbaren Anschließen von Zuführleitungen zur Schlitzwandfräse umfasst. Die Aufhängeeinrichtung wird dabei nicht nur auf die Anordnung der Tragseile reduziert. Zur Vermeidung von unerwünschten Querkräften und Kippmomenten auf eine aufgehängte Schlitzwandfräse werden auch die weiteren Verbindungsleitungen, nämlich die Versorgungsleitungen, zwischen dem Trägergerät und der Schlitzwandfräse in die Aufhängeeinrichtung mit einbezogen. Hierzu weist die Aufhängeeinrichtung eine Schottplatte auf, welche ein einheitliches Verbindungselement für die Versorgungsleitungen darstellt. Diese Schottplatte weist an einer Seite erste Anschlüsse zum lösbaren Anschließen von Versorgungsleitungen von dem Trägergerät und auf der gegenüberliegenden Seite zweite Anschlüsse zum lösbaren Anschließen von Versorgungsleitungen zur Schlitzwandfräse auf. An der Schottplatte können insbesondere für die gängigen Versorgungsleitungen bestehende Verbinder, etwa Steckverbinder, angeordnet sein. Dies ermöglicht ein definiertes und damit kontrolliertes Anschließen der Versorgungsleitungen in einer geordneten Weise über die Schottplatte. Ein weiterer Vorteil der Schottplatte kann in einer Zusammenführung der Leitungen in einem Kreis von möglichst geringem Durchmesser liegen, um eine gute Verdrehung der Fräse unterhalb der Schottplatte zu ermöglichen. Der Durchmesser des Kreises muss kleiner der Fräsbreite der Schlitzwandfräse sein. Weiter wird ein kontrolliertes Führen der Schläuche beim Verdrehen ermöglicht.

Diese Ausgestaltung der Erfindung ist in vorteilhafter Weise dadurch weitergebildet, dass die Schottplatte an der Wippe oder oberhalb oder unterhalb der Wippe angeordnet ist, wobei die Schottplatte gegenüber der Schlitzwandfräse schwenkbar ist. Die Schottplatte kann im Bereich der Wippe angeordnet sein, so dass diese mit der Wippe eine Schwenkbewegung ausführen kann. Grundsätzlich ist es auch möglich, die Schottplatte alternativ oder ergänzend zu der Wippe schwenkbar zu lagern. Durch eine derartige Lagerung der Schottplatte können auf die Versorgungsleitungen wirkende Kräfte aufgenommen und kompensiert werden, so dass diese nicht oder kaum auf die angehängte Schlitzwandfräse übertragen werden.

Eine weitere vorteilhafte Ausgestaltung der Erfindung besteht darin, dass die Schottplatte mindestens einen Anschluss für einen Förderschlauch zum Zuführen und/oder Abführen einer Suspension aufweist. Insbesondere Förderschläuche zum Zuführen und/oder Abführen einer Suspension, insbesondere von Frässuspension mit abgefrästem Bodenmaterial, sind funktionsbedingt relativ dickwandig und weisen einen relativ großen Durchmesser auf, welcher typischerweise zwischen 10 cm bis 20 cm oder mehr betragen kann. Insbesondere über derartig dimensionierte Förderschläuche können unerwünschte Kräfte auf die angehängte Schlitzwandfräse übertragen werden, was durch die vorgesehene Schottplatte verhindert oder in großem Umfang reduziert werden kann.

Auch weitere Versorgungsleitungen, insbesondere für Hydraulikflüssigkeit, Kühlflüssigkeit und Ähnliches sowie elektrische Leitungen und Datenleitungen können über das Verbindungselement der Schottplatte geführt sein.

Durch die bevorzugte Anordnung der Aufhängeeinrichtung und der Wippe in Längsrichtung der Schlitzwandfräse, welche durch den Schwerpunkt der Schlitzwandfräse verläuft, kann eine besonders ausgewogene Aufhängung der Schlitzwandfräse unter Vermeidung unerwünschter Querkräfte und Kippmomente erzielt werden. Die Schottplatte kann dabei in entsprechender Weise mittig in Bezug auf die Längsrichtung angeordnet sein, um ebenso durch die Versorgungsleitungen übertragene Kräfte und Kippmomente zu vermeiden oder weitgehend gering zu halten.

Eine weitere bevorzugte Ausgestaltung der Erfindung liegt darin, dass an der Aufhängeeinrichtung eine Verbindungseinrichtung für ein oder mehrere Zusatzseile angeordnet ist. Derartige Zusatzseile können als Hilfsseile dienen und etwa zur Vorsorge angeordnet sein. Grundsätzlich können solche Zusatzseile etwa zur Entlastung von Schlauchleitungen oder beim Ausfall eines Tragseiles oder bei einem Festsetzen der Schlitzwandfräse im Boden zu Bergungszwecken zum Einsatz kommen. Die Verbindungseinrichtungen für diese Zusatzseile können in geeigneter Weise gewählt sein, insbesondere können Taschenschlösser oder Kauschen-Bolzen-Verbindungen angeordnet sein.

Zur Vermeidung von Querkräften auf die aufgehängte Schlitzwandfräse ist es nach einer Weiterbildung der Erfindung bevorzugt, dass an einem Kopfbereich des Mastes oder Auslegerarmes eine erste Umlenkrolle für ein Zuführen des ersten Tragseiles in Längsrichtung zu der Aufhängeeinrichtung und eine zweite Umlenkrolle für ein Zuführen des zweiten Tragseiles in Längsrichtung zu der Aufhängeeinrichtung angeordnet sind und dass die erste Umlenkrolle und die zweite Umlenkrolle quer zur Längsrichtung nebeneinander angeordnet sind, wobei insbesondere die Rollenachsen der ersten Umlenkrolle und der zweiten Umlenkrolle koaxial zueinander sind. An dem Mast oder Auslegerarm des Trägergerätes sind somit zwei in einer Querrichtung, insbesondere in einer horizontalen Richtung, nebeneinanderliegende Umlenkrollen angeordnet, über welche jeweils eines der Tragseile geführt ist. Bei der Anordnung von vorzugsweise zwei Tragseilen entspricht der Abstand der beiden über die Umlenkrollen geführten Tragseile genau oder weitgehend genau dem Abstand, mit dem die Tragseile an den Seitenbereichen der Wippe angeordnet sind. Es kann so eine parallele oder weitgehend parallele Zuführung der Tragseile zu der Wippe erfolgen. Auch dies ist für eine möglichst querkraftfreie Aufhängung der Schlitzwandfräse förderlich.

Eine alternative oder ergänzende Ausgestaltung hierzu liegt nach einer Weiterbildung der Erfindung darin, dass an einem Kopfbereich des Mastes oder Auslegerarmes eine erste Umlenkrolle für ein Zuführen des ersten Tragseiles in Längsrichtung zu der Aufhängeeinrichtung und eine zweite Umlenkrolle für ein Zuführen des zweiten Tragseiles in Längsrichtung zu der Aufhängeeinrichtung angeordnet sind. Dabei sind die erste und die zweite Umlenkrolle in Längsrichtung untereinander angeordnet, wobei insbesondere die Rollenachsen der ersten Umlenkrolle und der zweiten Umlenkrolle parallel zueinander sind. Die Achsen der beiden Umlenkrollen sind also in einer vertikalen Richtung zueinander beabstandet.

Insbesondere kann auch ein Abstand der Rollenachsen und damit der Tragseile in einer horizontalen Richtung bestehen. Der Abstand kann dazu in bevorzugter Weise so gewählt sein wie der Abstand der zwei Tragseile an den Seitenbereichen der Wippe. Bei einer solchen Anordnung kann ebenfalls ein paralleles oder weitgehend paralleles Zuführen von vorzugsweise zwei Tragseilen zu einer Wippe an der Schlitzwandfräse erfolgen.

Grundsätzlich können die Tragseile über eine gemeinsame Seilwinde angetrieben sein, wobei die jeweiligen Seiltrommeln nebeneinander liegen können. Ein besonders vorteilhafter Betrieb ergibt sich nach einer weiteren Ausführungsform der Erfindung dadurch, dass das erste Tragseil über eine erste Seilwinde und das zweite Tragseil über eine zweite Seilwinde verstellbar sind und dass eine Steuereinrichtung angeordnet ist, mit welcher die erste Seilwinde und die zweite Seilwinde synchronisiert betreibbar sind.

Bei der Anordnung von zwei oder mehr Seilwinden können entsprechend kleinere und damit kostengünstigere Windenantriebe vorgesehen werden. Durch eine Steuereinrichtung mit einer mechanischen oder vorzugsweise einer elektronischen Steuerung der Drehungen der Seilwinden kann eine sehr gute Synchronisierung der Seilwinden zueinander erfolgen. Sich dabei dennoch ergebende kleinere Abweichungen, die zu relativen Längenänderungen der abgewickelten Tragseile führen, können gemäß der Erfindung durch die Aufhängeeinrichtung mit der Wippe zuverlässig aufgenommen und kompensiert werden. Auf diese Weise ist ein besonders exakter und möglichst querkraftfreier Betrieb einer Schlitzwandfräse ermöglicht.

Die Erfindung wird nachfolgend anhand von bevorzugten Ausführungsbeispielen weiter beschrieben, welche schematisch in den Zeichnungen dargestellt sind. In den Zeichnungen zeigen:
- Fig. 1: eine Vorderansicht auf einer erfindungsgemäße Fräsvorrichtung;
- Fig. 2: eine vergrößerte Draufsicht von oben auf die Fräsvorrichtung von Fig. 1;
- Fig. 3: eine erste Seitenansicht zu einer Aufhängeeinrichtung mit Wippe;
- Fig. 4: eine Vorderansicht der Aufhängeeinrichtung von Fig 3;
- Fig. 5: eine zweite Seitenansicht der Aufhängeeinrichtung nach den Figuren 3 und 4;
- Fig. 6: eine perspektivische Ansicht zu der Aufhängeeinrichtung nach den Figuren 3 bis 5;
- Fig. 7: eine Draufsicht auf eine Wippe in einer ersten Betriebssituation;
- Fig. 8: eine Schnittdarstellung der Wippe von Fig. 7 gemäß dem Schnitt A-A;
- Fig. 9: eine Draufsicht auf die Wippe der Figuren 7 und 8 in einer zweiten Betriebssituation;
- Fig. 10: eine Schnittdarstellung der Wippe von Fig. 9 gemäß dem Schnitt B-B;
- Fig. 11: eine Draufsicht auf die Wippe nach den Figuren 7 bis 10 in einer dritten Betriebssituation;
- Fig. 12: eine Schnittdarstellung der Wippe von Fig. 11 gemäß dem Schnitt C-C;
- Fig. 13: eine Detail-Vorderansicht zu einer Aufhängeeinrichtung;
- Fig. 14: eine Querschnittsansicht auf die Aufhängeeinrichtung gemäß Fig. 13 gemäß dem Schnitt B-B;
- Fig. 15: eine perspektivische Detailansicht zu einer erfindungsgemäßen Fräsvorrichtung;
- Fig. 16: eine Vorderansicht zu der Fräsvorrichtung nach Fig. 15;
- Fig. 17: eine Seitenansicht zu der Fräsvorrichtung nach den Figuren 15 und 16;
- Fig. 18: eine Seitenansicht zu einer weiteren erfindungsgemäßen Fräsvorrichtung;
- Figl 19: eine vergrößerte Detailansicht zu der Fräsvorrichtung von Fig. 18;
- Fig. 20: eine Vorderansicht zu der Fräsvorrichtung nach Fig. 19;
- Fig. 21: eine Draufsicht auf die Fräsvorrichtung gemäß den Figuren 19 und 20 in vergrößerter Darstellung; und
- Fig. 22: eine vergrößerte Detailansicht zu der Fräsvorrichtung gemäß Fig. 18 gemäß dem Detail B.

Der grundsätzliche Aufbau einer erfindungsgemäßen Fräsvorrichtung 10 wird nachfolgend in Zusammenhang mit den Figuren 1 und 2 beschrieben. Die Fräsvorrichtung 10 umfasst ein Trägergerät 12, welches vorzugsweise einen fahrbaren Unterwagen, insbesondere mit einem Raupenfahrwerk, und einem darauf vorzugsweise drehbar gelagerten Oberwagen aufweisen kann. An dem Trägergerät 12 kann ein im Betrieb aufrechter Mast 14 verstellbar gelagert sein. Anstelle des Mastes 14 kann grundsätzlich auch ein Auslegerarm angeordnet sein, welcher schwenkbar an dem Trägergerät 12 angelenkt sein kann.

Entlang des Mastes 14 oder eines Auslegerarmes ist eine Schlitzwandfräse 20 vertikal verstellbar angeordnet. Die Schlitzwandfräse 20 kann einen Fräsenrahmen 22 und Fräsräder 24 aufweisen, welche in einem unteren Bereich des Fräsenrahmens 22 drehbar gelagert und rotierend antreibbar sind. Über in den Figuren 1 und 2 nicht näher gezeigte Tragseile, welche über Seilwinden am Trägergerät 12 betrieben und über Umlenkrollen an einem Kopf des Mastes 14 oder eines Auslegerarms geführt sein können, kann die Schlitzwandfräse 20 vertikal verstellt und insbesondere in den Boden zum Bilden eines Frässchlitzes unter Abfräsen von Bodenmaterial abgesenkt werden.

Gemäß dem dargestellten Ausführungsbeispiel können am Mast 14 Zuführrollen 18 gelagert sein, über welche ein Förderschlauch 17 beziehungsweise Versorgungsleitungen 19 zu der Schlitzwandfräse 20 geführt sein können. Der Förderschlauch 17 kann insbesondere zum Absaugen und Abfördern von Frässuspension mit abgefrästem Bodenmaterial ausgebildet sein. Die Versorgungsleitungen 19 können zumindest abschnittsweise als ein Bündel von Leitungen zusammengefasst sein, mit welchen beispielsweise Hydraulikfluid zu- und abgeführt werden kann und/oder die auch als elektrische Leitungen zur elektrischen Energieversorgung und als Datenleitungen ausgebildet sein können. Als Datenleitungen können auch Glasfaserleitungen oder ähnliche Leitungen verwendet werden.

Gemäß der Erfindung wird die Schlitzwandfräse 20 mit zwei voneinander getrennten Tragseilen 16 gehalten und vertikal verstellt, wie nachfolgend im Zusammenhang mit den Figuren 3 bis 6 gezeigt wird. Zum Bilden einer Aufhängeeinrichtung 40 für die Schlitzwandfräse 20 können vorzugsweise ein erstes Tragseil 16a und ein davon getrenntes zweites Tragseil 16b über Umlenkrollen 15 an einem Kopf 13 eines Mastes 14 oder eines Auslegerarms geführt sein. Die Aufhängeeinrichtung 40 weist eine etwa plattenförmige Wippe 50 auf, welche in einem mittigen Bereich schwenkbar um eine Wippenachse 52 gelagert ist. Das erste Tragseil 16a ist vorzugsweise über eine erste Verbindungseinrichtung 56a mit einem ersten Seitenbereich der Wippe 50 gelenkig verbunden, während das zweite Tragseil 16b vorzugsweise über eine zweite Verbindungseinrichtung 56b mit einem zweiten Seitenbereich der Wippe 52 verbunden ist, welcher dem ersten Seitenbereich der Wippe 50 gegenüberliegt.

Die Wippenachse 52 kann mittels eines Schwenkbolzens ausgebildet sein, an welchem vorzugsweise ein unteres Schwenkgelenk 62 mit einer eigenen Schwenkachse 63 angeordnet sein kann. Die Schwenkachse 63 des Schwenkgelenks 62 kann vorzugsweise orthogonal zur Wippenachse 52 und zu einer Längsrichtung der Schlitzwandfräse 20 beziehungsweise einer Vertikalen ausgerichtet sein.

Mit einer derartigen Aufhängeeinrichtung 40 können gewisse Längenunterschiede zwischen den Tragseilen 16a, 16b kompensiert werden, ohne dass sich die Ausrichtung der daran angehängten Schlitzwandfräse 20 in unerwünschter Weise verändert, wie nachfolgend anhand der Figuren 7 bis 12 näher erläutert wird.

Gemäß den Figuren 7 und 8 ist eine normale Betriebssituation der Aufhängeeinrichtung 40 gezeigt, bei welcher die beiden nicht gezeigten Tragseile, welche in den jeweiligen Verbindungseinrichtungen 56a und 56b enden, eine gleiche abgewickelte Länge aufweisen. Somit befinden sich die beiden Verbindungseinrichtungen 56a und 56b auf einem gleichen Höhenniveau und die Wippe 50 befindet sich in ihrer mittleren Ausgleichsposition.

Ergibt sich im Betrieb eine Längenänderung des ersten Tragseiles 16a relativ zum zweiten Tragseil 16b, beispielsweise durch eine Dehnung des ersten Tragseiles, kann diese Längenänderung durch die Aufhängeeinrichtung 40 mit der Wippe 50 kompensiert werden, wie anschaulich in den Figuren 9 und 10 dargestellt ist. Die Wippe 50 kann die Längenänderung zwischen den zwei Tragseilen 16a und 16b durch Verschwenken um die Wippenachse 52 bis zu einem vorgegebenen Maximalmaß kompensieren, bei welchem die Wippe 50 an einer Anschlageinrichtung 48 an einem unteren Bereich der Aufhängeeinrichtung 40 zur Anlage kommt, wie in den Figuren 9 und 10 sowie 11 und 12 gezeigt ist.

Durch ein Verschwenken der Wippe 50 um die Wippenachse 52 kann eine vertikale Relativposition der ersten Verbindungseinrichtung 56a und der zweiten Verbindungseinrichtung 56b zueinander verändert und so eine Längenänderung zwischen den beiden Tragseilen 16a, 16b kompensiert werden. Durch diese Kompensation kann verhindert werden, dass es bei einer Aufhängung der Schlitzwandfräse 20 mit zumindest zwei Tragseilen kleine relative Längenänderungen zwischen den Tragseilen zu einer unerwünschten Verkippung der Schlitzwandfräse 20 kommt.

Eine mögliche erfindungsgemäße Aufhängeeinrichtung 40 ist in Zusammenhang mit den Figuren 13 und 14 erläutert. An dem Kopf 13 eines Mastes oder eines Auslegerarmes sind ein erstes Tragseil 16a und ein zweites Tragseil 16b zu einer Wippe 50 der Aufhängeeinrichtung 40 geführt. Für das erste Tragseil 16a sind zwei erste Umlenkrollen 15a am Kopf 13 angeordnet. Die ersten Umlenkrollen 15a liegen dabei achsparallel, jedoch unterhalb von zwei zweiten Umlenkrollen 15b für das zweite Tragseil 16b. Das erste Tragseil 16a und das zweite Tragseil 16b liegen dabei hintereinander in einer Ebene, welche als Ebene B-B in Fig. 13 dargestellt ist.

Alternativ können mindestens eine erste Umlenkrolle 15a und mindestens eine zweite Umlenkrolle 15b koaxial nebeneinander liegend angeordnet sein, wobei dann die Wippe 50 um 90° verdreht um die vertikale Achse zu der Anordnung gemäß den Figuren 13 und 14 angeordnet sein kann.

Eine weitere Ausführungsform einer erfindungsgemäßen Aufhängeeinrichtung 40 ist in den Figuren 15 bis 17 dargestellt. Die Aufhängeeinrichtung 40 weist eine Wippe 50 auf, an deren Seitenbereichen ein erstes Tragseil 16a und ein zweites Tragseil 16b angebracht sind. Die Wippe 50 ist über ein erstes Tragrohrelement 36a und ein zweites Tragrohrelement 36b mit einem Fräsenrahmen 22 einer Schlitzwandfräse verbunden. Zwischen dem ersten Tragrohrelement 36a und dem zweiten Tragrohrelement 36b können ein erstes Schwenkgelenk 62a und ein zweites Schwenkgelenk 62b in Art eines kardanischen Gelenkes angeordnet sein. Das zweite Tragrohrelement 36b kann über ein Drehgelenk 64 drehbar am oberen Ende des Fräsenrahmens 62 gelagert sein.

Der in den Figuren 15 bis 17 nicht gezeigte Förderschlauch, welcher von Seiten des Trägergerätes 12 zugeführt wird, kann im Bereich der Wippe 50 mit einem Zuführschlauch 29 verbunden werden. Die hier nicht gezeigten Versorgungsleitungen von dem Trägergerät sind mit Zuführleitungen 28 am Fräsenrahmen 22 der Schlitzwandfräse 20 angeschlossen. Die Zuführleitungen 28 können insbesondere zur Versorgung von Energie mit zugehörigen Komponenten der Schlitzwandfräse 20 am Fräsenrahmen 22 verbunden sein.

Zum Schutz der Aufhängeeinrichtung 40 und insbesondere der Zuführleitungen 28 sowie des Zuführschlauches 29 kann ein Schutzrahmen 30 am oberen Ende des Fräsenrahmens 22 ausgebildet sein.

Die Anordnung einer Schottplatte 60 an einer erfindungsgemäßen Aufhängeeinrichtung 40 für eine Schlitzwandfräse 20 wird weiter in Zusammenhang mit dem Ausführungsbeispiel gemäß den Figuren 18 bis 22 erläutert. Die Schottplatte 60 kann an ihrer Oberseite erste Anschlüsse 68 zum Anschließen von Versorgungsleitungen 19, insbesondere zur Versorgung mit hydraulischer und/oder elektrischer Energie, aufweisen. Weiterhin kann ein Anschluss für den Förderschlauch 17 angeordnet sein. An einer Unterseite der Schottplatte 60 können zweite Anschlüsse 69 korrespondierend zu den ersten Anschlüssen 68 angeordnet sein. An den zweiten Anschlüssen 69 können Zufuhrleitungen 28 angeschlossen werden, welche zur Versorgung der entsprechenden Komponenten an der Schlitzwandfräse 20 angeordnet und ausgebildet sind. Weiterhin kann mindestens ein Anschluss für einen Zuführschlauch 29, insbesondere für Suspension, an einer Unterseite der Schottplatte 60 angeordnet sein, um so eine Verbindung über die Schottplatte 60 zu dem Förderschlauch 17 herzustellen.

Die Schottplatte 60 kann so einen definierten Anschlussbereich bilden, um die Versorgungsleitungen 19 beziehungsweise den Förderschlauch 17 über die ersten Anschlüsse 68 und die zweiten Anschlüsse 69 zu den entsprechenden Zuführleitungen 28 beziehungsweise dem Zuführschlauch 29 an der Schlitzwandfräse 20 herzustellen.

Gemäß dem dargestellten Ausführungsbeispiel kann die Schottplatte 60 vorzugsweise mittig unterhalb der Wippe 50 mit der horizontal gerichteten Wippenachse 52 ausgebildet. An der Wippe 50 können, wie in Fig. 22 gezeigt, die Verbindungseinrichtungen 56 für die mindestens zwei Tragseile angeordnet sein.

## Patentansprüche

1. Fräsvorrichtung zum Erstellen eines Frässchlitzes im Boden, mit
- einem Trägergerät (12),
- einem am Trägergerät (12) gelagerten Mast (14) oder Auslegerarm und
- einer Schlitzwandfräse (20), welche über mindestens zwei Tragseile (16) an dem Mast (14) oder Auslegerarm des Trägergerätes (12) aufgehängt und in einer vertikalen Längsrichtung verstellbar ist,
- wobei die Schlitzwandfräse (20) einen sich in einer Längsrichtung erstreckenden Fräsenrahmen (22) aufweist, an dessen unterem Endbereich zwei Paare von Fräsrädern (24) zum Fräsen des Bodens drehbar gelagert und rotierend antreibbar sind sowie an dessen oberem Endbereich eine Aufhängeeinrichtung (40) angeordnet ist, welche mit den zwei Tragseilen (16) verbunden ist,
**dadurch gekennzeichnet,**
- **dass** die Aufhängeeinrichtung (40) eine Wippe (50) aufweist, welche schwenkbar um eine in einer Querrichtung gerichteten Wippenachse (52) an einem Tragrohrelement (36) gelagert ist, welches sich zwischen der Wippe (50) und dem Fräsenrahmen (22) erstreckt, wobei ein erstes Tragseil (16a) an einem ersten Seitenbereich der Wippe (50) und ein zweites Tragseil (16b) an einem zweiten Seitenbereich der Wippe (50) angebracht sind, und
- **dass** an dem Tragrohrelement (36) mindestens ein von der Wippenachse (52) beabstandetes Gelenk (58), insbesondere ein Schwenkgelenk (62) und/oder ein Drehgelenk (64), angeordnet ist.

2. Fräsvorrichtung nach Anspruch 1,
**dadurch gekennzeichnet,**
**dass** die Tragseile (16) über leicht lösbare Verbindungseinrichtungen (56), insbesondere Taschenschlösser oder Kauschen-Bolzen-Verbindungen, an der Wippe (50) auslenkbar angebracht sind.

3. Fräsvorrichtung nach Anspruch 1 oder 2,
**dadurch gekennzeichnet,**
**dass** insbesondere an dem Tragrohrelement (36) eine Anschlageinrichtung (48) zum Begrenzen eines Schwenkwinkels der Wippe (50) angeordnet ist.

4. Fräsvorrichtung nach einem der Ansprüche 1 bis 3,
**dadurch gekennzeichnet,**
**dass** das Gelenk (58) ein Schwenkgelenk (62) aufweist, welches unterhalb der Wippenachse (52) angeordnet ist und eine Schwenkachse (63) aufweist, welche in einer Querrichtung quer zur Längsrichtung gerichtet, vorzugsweise auch quer zur Wippenachse (52) gerichtet ist.

5. Fräsvorrichtung nach einem der Ansprüche 1 bis 4,
**dadurch gekennzeichnet,**
**dass** das Tragrohrelement (36) an dem Fräsenrahmen (22) mittels eines Drehgelenkes (64) drehbar um eine Drehachse (65) gelagert ist, welche sich in Längsrichtung erstreckt.

6. Fräsvorrichtung nach einem der Ansprüche 1 bis 5, **dadurch gekennzeichnet,**
**dass** die Aufhängeeinrichtung (40) eine Schottplatte (60) aufweist, welche auf einer Oberseite erste Anschlüsse (68) zum lösbaren Anschließen von Versorgungsleitungen (19) von dem Trägergerät (12) und auf einer Unterseite zweite Anschlüsse (69) zum lösbaren Anschließen von Zuführleitungen (28) zur Schlitzwandfräse (20) umfasst.

7. Fräsvorrichtung nach Anspruch 6,
**dadurch gekennzeichnet,**
**dass** die Schottplatte (60) an der Wippe (50) oder oberhalb oder unterhalb der Wippe (50) angeordnet ist, wobei die Schottplatte (60) gegenüber der Schlitzwandfräse (20) verschwenkbar ist.

8. Fräsvorrichtung nach Anspruch 6 oder 7,
**dadurch gekennzeichnet,**
**dass** die Schottplatte (60) mindestens einen Anschluss für einen Förderschlauch (17) zum Zuführen und/oder Abführen einer Suspension aufweist.

9. Fräsvorrichtung nach einem der Ansprüche 1 bis 8,
**dadurch gekennzeichnet,**
**dass** an der Aufhängeeinrichtung (40) eine Verbindungseinrichtung (56) für ein oder mehrere Zusatzseile angeordnet ist.

10. Fräsvorrichtung nach einem der Ansprüche 1 bis 9,
**dadurch gekennzeichnet,**
**dass** an einem Kopfbereich des Mastes (14) oder Auslegerarmes eine erste Umlenkrolle (15a) für ein Zuführen des ersten Tragseiles (16a) in Längsrichtung zu der Aufhängeeinrichtung (40) und eine zweite Umlenkrolle (15b) für ein Zuführen des zweiten Tragseiles (16b) in Längsrichtung zu der Aufhängeeinrichtung (40) angeordnet sind und
**dass** die erste Umlenkrolle (15a) und die zweite Umlenkrolle (15b) quer zur Längsrichtung nebeneinander angeordnet sind, wobei insbesondere die Rollenachsen der ersten Umlenkrolle (15a) und der zweiten Umlenkrolle (15b) koaxial zueinander sind.

11. Fräsvorrichtung nach einem der Ansprüche 1 bis 9,
**dadurch gekennzeichnet,**
**dass** an einem Kopfbereich des Mastes (14) oder Auslegerarmes eine erste Umlenkrolle (15a) für ein Zuführen des ersten Tragseiles (16a) in Längsrichtung zu der Aufhängeeinrichtung (40) und eine zweite Umlenkrolle (15b) für ein Zuführen des zweiten Tragseiles (16b) in Längsrichtung zu der Aufhängeeinrichtung (40) angeordnet sind und
**dass** die erste Umlenkrolle (15a) und die zweite Umlenkrolle (15b) in Längsrichtung untereinander angeordnet sind, wobei insbesondere die Rollenachsen der ersten Umlenkrolle (15a) und der zweiten Umlenkrolle (15b) parallel zueinander sind.

12. Fräsvorrichtung nach einem der Ansprüche 1 bis 11,
**dadurch gekennzeichnet,**
**dass** das erste Tragseil (16a) über eine erste Seilwinde und das zweite Tragseil (16b) über eine zweite Seilwinde verstellbar sind und
**dass** eine Steuereinrichtung angeordnet ist, mit welcher die erste Seilwinde und die zweite Seilwinde synchronisiert betreibbar sind.
